# EUROPÄISCHE PATENTSCHRIFT

(11) **EP 2 419 361 B1**
(45) Veröffentlichungstag und Bekanntmachung des Hinweises auf die Patenterteilung: **12.06.2019**
(21) Anmeldenummer: 10717537.4
(22) Anmeldetag: 19.04.2010
(51) Int. Cl.: B66F 3/44, B66F 7/28, B66F 7/06

(54) **HEBEVORRICHTUNG ZUM ANHEBEN VON LASTEN, INSBESONDERE FAHRZEUGEN**
LIFTING DEVICE FOR LIFTING LOADS, IN PARTICULAR VEHICLES
DISPOSITIF DE LEVAGE POUR SOULEVER DES CHARGES, EN PARTICULIER DES VÉHICULES

(30) Priorität: 17.04.2009 DE 202009005662 U
(43) Veröffentlichungstag der Anmeldung: 22.02.2012
(73) Patentinhaber: Finkbeiner, Gerhard, 72250 Freudenstadt (DE)
(72) Erfinder: FINKBEINER, Gerhard, 72250 Freudenstadt (DE); FEMBÖCK, Josef, 84524 Neuötting (DE)
(74) Vertreter: Maser, Jochen
(86) Internationale Anmeldenummer: PCT/EP2010/002370
(87) Internationale Veröffentlichungsnummer: WO 2010/118892

(56) Entgegenhaltungen:
- DE-A1-102004 033 548
- DE-U1- 20 214 088
- DE-U1-202006 014 183
- FR-A1- 2 693 280
- JP-A- 10 139 384
- US-A- 4 288 195
- US-A1- 2004 061 100
- US-A1- 2004 189 256
- US-A1- 2005 045 429
- US-A1- 2005 183 648
- US-A1- 2007 284 159

## Beschreibung

Die Erfindung betrifft eine Hebevorrichtung zum Anheben von Lasten, insbesondere von Fahrzeugen oder dergleichen.

Aus der DE 20 2006 014 183 U1 ist eine Hebevorrichtung zum Anheben von Lasten, insbesondere von Fahrzeugen oder dergleichen, bekannt, welche als Fahrschienenhebebühne ausgebildet ist. Zwei parallel verlaufende Fahrschienen werden jeweils durch ein Hubelement auf und ab bewegt. Diese Hubelemente sind als Schere ausgebildet, welche zwei sich kreuzende Scherenhebel aufweist. Zur Auf- und Abbewegung der Fahrschiene ist ein Zylinder vorgesehen, der einerseits an der Fahrschiene und andererseits nach einem Kreuzungspunkt zwischen zwei Scherenhebeln angreift. In der Fahrschiene ist eine Antriebseinrichtung des hydraulischen Zylinders angeordnet, welche eine elektrische Hydraulikpumpe und eine Ventilsteuereinheit umfasst.

Zur Energieversorgung einer solchen Hebevorrichtung ist erforderlich, dass diese über einen Stromanschluss mit dem örtlichen Versorgungsnetz zu verbinden ist. Sofern ein Stromausfall des Versorgungsnetzes vorliegt, ist ein Betrieb der Hebebühne nicht möglich. Darüber hinaus weist diese Hebevorrichtung den Nachteil auf, dass die Antriebssteuerung an verschiedene Stromversorgungsnetze in den jeweiligen Ländern angepasst werden muss, damit ein Betrieb der Hebevorrichtung möglich wird. Zusätzlich ist durch diese Stromversorgung ein örtlich begrenzter Einsatzbereich gegeben.

Aus der US 2005/0045429 A1 geht eine Hebevorrichtung hervor, welche aus einer Gruppe von Einsäulen-Hebebühnen besteht. Entlang einer Hubsäule ist ein Lastaufnahmeelement auf und ab bewegbar über eine Antriebssteuerung angesteuert. Zur Energieversorgung ist ein Energiespeicher in Form einer Batterie an der Hubsäule vorgesehen.

Aus der DE 202 14 088 U1 ist eine Hebevorrichtung mit einem Akkumulator für einen Elektromotor bekannt. Mehrere Einzelakkumulatoren sind über eine Steckerleiste miteinander verbunden, so dass beim Aufladen der Hebevorrichtung diese eine Steckerleiste an eine Ladestation anschließbar ist. Die Ladestation selbst ist jedoch an die jeweilige Versorgungsspannung anzupassen.

Aus der JP 10-139 384 A geht eine Hebevorrichtung hervor, welche zum autarken Betrieb unabhängig einer Versorgungsspannung ausgebildet ist. Hierfür weist die Hebevorrichtung Solarzellen auf, um die Batterien mit Energie zu versorgen.

Der Erfindung liegt die Aufgabe zugrunde, eine Hebevorrichtung zum Anheben von Lasten, insbesondere Fahrzeugen, zu schaffen, welche eine ortsunabhängige Energieversorgung zum Betrieb der Hebevorrichtung ermöglicht.

Diese Aufgabe wird durch eine Hebevorrichtung gemäß Anspruch 1 gelöst. Diese Hebevorrichtung weisst einen Energiespeicher auf, der an einem Hubelement oder an einer Lastaufnahme der Hebevorrichtung vorgesehen ist und die Antriebssteuerung sowie die Antriebseinrichtung der Hebevorrichtung mit Energie versorgt. Durch die Integration eines Energiespeichers an der Hebevorrichtung oder innerhalb des Arbeitsbereiches der Lastaufnahme oder der Hubelemente, wie beispielsweise am Boden oder in der Nähe des Bodens, an dem die Hubelemente sich abstützen, ist diese im Betrieb autark und unabhängig von den örtlich vorliegenden Stromnetzen, insbesondere deren Frequenzen oder Spannungen. Vielmehr kann eine einheitliche Antriebssteuerung und einheitliche Antriebseinrichtung geschaffen werden, welche von den Energiespeichern versorgt werden. Dadurch ist die Herstellung solcher Hebevorrichtungen kostengünstig. Gleichzeitig ist der Aufbau der Komponenten für alle Hebevorrichtungen einheitlich. Durch die Ausgestaltung der Hebevorrichtung mit einem Energiespeicher ist des Weiteren möglich, dass ein unmittelbarer Stromanschluss über ein Kabel mit dem örtlichen Versorgungsnetz nicht erforderlich ist. Dadurch ist der Aufstellort der Hebevorrichtung unabhängig von örtlichen Gegebenheiten beziehungsweise von örtlichen Stromversorgungsanschlüssen.

Nach einer bevorzugten Ausgestaltung der Erfindung ist vorgesehen, dass die Antriebseinrichtung zumindest ein Hydraulikaggregat und eine hydraulische Steuerung zum Antrieb eines hydraulischen Zylinders und vorzugsweise einen Elektromotor aufweist und dass die Antriebseinrichtung an der Lastaufnahme oder dem Hubelement angeordnet ist. Dadurch kann ein komplett geschlossenes Hydrauliksystem für eine Hebevorrichtung bereitgestellt und dieses Hydrauliksystem bereits vor Auslieferung geschlossen und überprüft werden.

Nach einer weiteren vorteilhaften Ausgestaltung der Erfindung ist vorgesehen, dass die Antriebssteuerung an der Lastaufnahme oder dem Hubelement oder innerhalb eines Arbeitsbereiches der Lastaufnahme oder am Hubelement angeordnet ist. Dadurch können kurze Stromwege erzielt werden. Gleichzeitig ist die Einsparung von teuren Stromkabeln gegeben. Bevorzugt ist vorgesehen, dass die Antriebssteuerung, die Antriebseinrichtung und der Energiespeicher jeweils einander zugeordnet sind und eine kompakte Einheit bilden. Beispielsweise können alle Komponenten innerhalb der Fahrschiene oder unterhalb der Fahrschiene vorgesehen sein. Ebenso können diese an dem Hubelement angebracht werden. Die Mitbewegung dieser Komponenten ist im Verhältnis zu den zu hebenden Lasten vernachlässigbar.

Nach einer weiteren bevorzugten Ausgestaltung der Erfindung ist vorgesehen, dass die Antriebssteuerung drahtlos ausgebildet ist. Dadurch werden beispielsweise zwei oder mehrere Lastaufnahmemittel, die an einer Last oder einem Fahrzeug angreifen, gleichzeitig angesteuert, ohne dass Anschlussleitungen zwischen oder zu den jeweiligen Hebevorrichtungen der Lastaufnahmemittel erforderlich sind. Des Weiteren kann dadurch wiederum eine ortsunabhängige Aufstellung und Ansteuerung der Hebevorrichtung ermöglicht sein.

Nach der Erfindung ist vorgesehen, dass der Energiespeicher an einer Schnellwechseleinrichtung anschließbar ist, welche an dem Lastaufnahmemittel oder dem Hubelement angeordnet ist. Dadurch ist eine ständige Betriebsbereitschaft gegeben. Diese Betriebsbereitschaft liegt auch dann vor, wenn über eine längere Zeitdauer ein Stromausfall besteht. Darüber hinaus kann durch die Schnellwechseleinrichtung ein einfacher und schneller Austausch des entladenen Energiespeichers mit einem vollständig aufgeladenen Energiespeicher erfolgen.

Das Hubelement der Hebevorrichtung kann gemäß einer ersten Ausführungsform als Halbschere ausgebildet sein. Eine solche Halbschere kann ein Lastaufnahmemittel auf und ab bewegen. Ebenso können auch zwei oder mehrere Halbscheren gemeinsam an einem Lastaufnahmemittel angreifen. Analoges gilt für den Einsatz einer Schere, welche zwei sich kreuzende Scherenhebel umfasst. Des Weiteren kann das Hubelement alternativ als Hubstempel ausgebildet sein. Des Weiteren können zwei oder mehrere getrennt zueinander angeordnete Scherenhebel zwischen einer Bodenbefestigung und einem Lastaufnahmemittel angeordnet sein, die ein geführtes Auf- und Abbewegen des Lastaufnahmemittels unter Zusammenwirken mit dem hydraulischen Zylinder bewirken. Auch kann eine beliebige Kombination der vorgenannten Ausführungsformen vorgesehen sein.

Das Lastaufnahmemittel der Hebevorrichtung kann beispielsweise als Radgreifer ausgebildet sein. Alternativ kann das Lastaufnahmemittel als schwenkbare Tragarme oder als Fahrschiene ausgebildet sein.

Des Weiteren ist bevorzugt an der Antriebssteuerung oder dem zumindest einen Energiespeicher der Hebevorrichtung ein Ladekabel anschließbar. Bei dieser Ausführungsform weist die Antriebssteuerung oder der Energiespeicher oder beide vorzugsweise eine Ladeschaltung zur Überwachung des Ladezustandes des Energiespeichers auf. Dies ermöglicht, dass beispielsweise der Energiespeicher beziehungsweise der Wechselenergiespeicher ohne Entnahme geladen werden kann, wodurch für den Antrieb der Hebevorrichtung quasi lediglich ein Lichtstrom erforderlich ist, um den Energiespeicher aufzuladen. In Deutschland liegt beispielsweise eine 1-polige Netzspannung von 230 V vor. Der Betrieb der Hebevorrichtung erfolgt über den Energiespeicher. Darüber hinaus weist diese Anordnung den Vorteil auf, dass lediglich die Ladeschaltung, sofern dies erforderlich ist, an die örtlichen Eigenschaften der Netzversorgungsspannung anzupassen ist.

Nach einer bevorzugten Ausgestaltung der Erfindung ist vorgesehen, dass die Antriebssteuerung und/oder der Energiespeicher und/oder die Schnellwechseleinrichtung und/oder zumindest eine Komponente der Antriebseinrichtung an einer Haltevorrichtung, insbesondere Montageplatte, anordenbar sind, die an der Lastaufnahme, dem Hubelement oder am Boden im Arbeitsbereich der Lastaufnahme oder des Hubelementes befestigt ist. Dadurch wird eine einfache Montage sämtlicher Komponenten für die Ansteuerung der Hebelvorrichtung ermöglicht. Zusätzlich kann an unterschiedliche Aufstellungssituationen angepasst auch eine Befestigung der Haltevorrichtung an der Lastaufnahme, an dem Hubelement oder am Boden im Arbeitsbereich der Lastaufnahme in einfacher Weise vorgesehen werden. Des Weiteren kann die Haltevorrichtung eine Art Adapter bilden, um verschiedene Komponenten für die Antriebssteuerung und die Antriebseinrichtung entsprechend dem Anwendungsfall daran anzubringen.

Eine weitere vorteilhafte Ausgestaltung der Erfindung sieht vor, dass die Halbschere oder Schere aus zwei parallel im Abstand zueinander angeordneten Scherenhebeln sowie im Kreuzungspunkt schwenkbar gelagerten Schenkeln oder weiteren Scherenhebeln gebildet ist und dass zwischen den Scherenhebeln zumindest der Energiespeicher oder die Haltevorrichtung zumindest zur Aufnahme des Energiespeichers angeordnet ist. Dadurch kann eine platzsparende Anordnung des zumindest einen Energiespeichers zwischen den Scherenhebeln ermöglicht werden. Insbesondere wird die Haltevorrichtung zwischen den Scherenhebeln integriert, wobei bevorzugt sämtliche Komponenten für die Betätigung der Hebevorrichtung auf der Haltevorrichtung zwischen den Scherenhebeln vorgesehen sind.

Eine weitere bevorzugte Ausgestaltung der Hebevorrichtung sieht vor, dass an der Antriebssteuerung ein Steckanschluss für ein Lade- oder Stromversorgungskabel vorgesehen ist und die Antriebssteuerung vorzugsweise eine Ladeschaltung zur Überwachung des Ladezustandes des Energiespeichers umfasst. Dies ermöglicht, dass beispielsweise der Energiespeicher bzw. Wechselenergiespeicher in einer Ladestation und gleichzeitig der oder die in der Hubsäule angeordneten Energiespeicher geladen werden können, insbesondere wenn diese Hebevorrichtung im Nichtgebrauch ist.

Nach einer weiteren bevorzugten Ausgestaltung der Erfindung umfasst der Energiespeicher eine Energiespeichersteuerung, die an oder in einem den Energiespeicher aufnehmenden Gehäuse vorgesehen ist und den Ladezustand des Energiespeichers erfasst. Durch diese Integration können die Eigenintelligenz des Energiespeichers und das Energiemanagement verbessert werden. Diese Steuerung umfasst vorzugsweise einen Mikrocontroller, der den Ladezustand des Energiespeichers überwacht. Vorzugsweise wird für den jeweiligen eingesetzten Akkumulator die entsprechende Ladekennlinie im Mikrocontroller abgespeichert, so dass für die Ladung und Entladung des jeweiligen Akkumulators eine verbesserte Ausnutzung ermöglicht und über diese Energiespeichersteuerung angesteuert werden kann. Gleichzeitig kann dadurch die Restladung des Energiespeichers sicher bestimmt werden, um einen vorzeitigen Ausfall oder ein Stillsetzen der Hebevorrichtung zu verhindern und rechtzeitig den Austausch des Energiespeichers aufgrund einer Störung oder zu geringer Restladung zu signalisieren. Hierzu kann bevorzugt eine optische, akustische oder taktile Anzeige vorgesehen sein, die zumindest signalisiert, dass ein Austausch des Energiespeichers aufgrund einer zu geringen Restladung erforderlich ist. Durch eine solche Energiespeichersteuerung können gleichzeitig während der Ansteuerung der Hebevorrichtung die Stromstärke und die Dauer der Stromstärke in Lade- und Entladerichtung erfasst werden. Dadurch kann auf den Ladezustand des Energiespeichers über die aktuelle Kapazität rückgeschlossen werden.

Nach einer weiteren bevorzugten Ausgestaltung der Erfindung umfasst der Energiespeicher eine Ladeschaltung, die in einem den Energiespeicher aufnehmenden Gehäuse vorgesehen ist. Somit kann der Energiespeicher sowohl an der Hubsäule als auch direkt an einer separaten Stromversorgungsanschlussstelle geladen werden, ohne dass eine extra Ladestation erforderlich ist. Die Ladeschaltung kann zum Einsatz für unterschiedliche Versorgungsspannungen beziehungsweise Frequenzen der Versorgungsnetze ausgelegt sein und daraus den für die Steuerung der Hebevorrichtung benötigten Gleichstrom transformieren.

Des Weiteren weist der Energiespeicher bevorzugt zumindest eine Datenschnittstelle, insbesondere eine drahtlose Datenschnittstelle, auf, die mit der Steuerung kommuniziert. Somit kann eine unmittelbare Übermittlung der Daten zwischen der Steuerung und dem Mikrocontroller des Energiespeichers erfolgen. Alternativ kann auch eine drahtgebundene Übermittlung der Daten vorgesehen sein, wobei bevorzugt in dem den Energiespeicher aufnehmenden Gehäuse ein Steckkontakt angebracht ist, der an einem komplementären Steckkontakt der Schnellwechseleinrichtung angreift.

Die Erfindung sieht vor, dass ein Aufnahmeraum der Schnellwechseleinrichtung, an einer Leiterplatte befestigt ist, welche Leiterbahnen aufweist, die zur Antriebssteuerung und/oder zum Elektromotor der Antriebseinrichtung oder zur hydraulischen Steuerung führen. Solche Leiterplatten weisen den Vorteil auf, dass auf traditionelle Verdrahtungen mittels einzelnen Kabeln verzichtet werden kann. Vielmehr ist eine gedruckte oder geätzte Platine vorgesehen, welche die entsprechenden Leiterbahnen umfasst, um die einzelnen Komponenten miteinander zu verbinden. Dadurch ist die Montage erheblich vereinfacht. Gleichzeitig kann ein modularer Aufbau erheblich verbessert werden, da entlang der Leiterplatte definierte Anschlusskontakte oder Kontaktelemente für die anzuschließenden Komponenten vorgesehen sind. Die Energie wird dann anstelle über Verbindungskabel über diese Leiterplatte übertragen. Eine modifizierte Ausführungsform dieser Leiterplatte kann dabei so vorgesehen sein, dass beim Anbringen der Leiterplatte an der Hubsäule die Hubsäule selbst als Leiter ausgebildet ist, wie dies beispielsweise bei der Karosserie von Automobilen bekannt ist Erfindungsgemäß weißt die Leiterplatte Stromsensoren auf, durch welche vorzugsweise der Ladezustand des Energiespeichers erfassbar ist.

Die Erfindung sowie weitere vorteilhafte Ausführungsformen und Weiterbildungen derselben werden im Folgenden anhand der in den Zeichnungen dargestellten Beispiele näher beschrieben und erläutert. Die der Beschreibung und den Zeichnungen zu entnehmenden Merkmale können einzeln für sich oder zu mehreren in beliebiger Kombination erfindungsgemäß angewandt werden. Es zeigen:
- Figur 1: eine perspektivische Ansicht einer Hebevorrichtung,
- Figuren 2a und b: perspektivische Darstellungen einer Schnellwechseleinrichtung mit einem Energiespeicher,
- Figur 3: eine perspektivische Ansicht einer alternativen Ausführungsform der Hebevorrichtung gemäß Figur 1 und
- Figur 4: eine perspektivische Ansicht einer weiteren alternativen Ausführungsform der Hebevorrichtung gemäß Figur 1.

In Figur 1 ist eine schematische Ansicht einer Hebevorrichtung 11 dargestellt, welche als sogenannte Fahrschienenhebebühne ausgebildet ist. Zum Heben eines Fahrzeuges werden zwei Hebevorrichtungen 11 parallel zueinander angeordnet. Die Hebevorrichtung 11 umfasst ein Lastaufnahmemittel 12, das als Fahrschiene ausgebildet ist. Zum Auf- und Abbewegen der Lastaufnahme 12 ist ein Hubelement 14 vorgesehen, welches gemäß dem Ausführungsbeispiel als Halbschere ausgebildet ist. Ein Scherenhebel 16 ist mit seinem einen Ende an einem Untergrund oder einer Bodenbefestigung 17 schwenkbar gelagert. Gegenüberliegend greift der Scherenhebel 16 an der Lastaufnahme 12 an. Zwischen einem Kreuzungspunkt 19 und der Lastaufnahme 12 ist ein Schenkel 21 vorgesehen, der verfahrbar an der Lastaufnahme 12 angeordnet ist. Diese Halbschere kann auch um 180° gedreht angeordnet sein, so dass nur ein Ende des Scherenhebels 16 an der Lastaufnahme 12 angreift und das gegenüberliegende Ende des Schenkels 21 am Boden aufliegt beziehungsweise befestigt ist.

Zwischen dem Kreuzungspunkt 19 und der Lastaufnahme 12 wirkt ein hydraulischer Zylinder 23, der zum Auf- und Abbewegen des Lastaufnahmemittels 12 über eine Antriebssteuerung 24 und eine Antriebseinrichtung 26 angesteuert wird. Die Antriebseinrichtung 26 umfasst einen Elektromotor 27 sowie ein Hydraulikaggregat 28 und eine nicht näher dargestellte hydraulische Steuerung 29.

Zur Energieversorgung der Antriebssteuerung 24 und Antriebseinrichtung 26 ist ein Energiespeicher 31 vorgesehen, der von einer Schnellwechseleinrichtung 32 aufgenommen ist, die in Figur 2 näher beschrieben wird. Dieser Energiespeicher 21 ist bevorzugt als Hochleistungsakkumulator ausgebildet und besteht beispielsweise aus Lithium-Ionen-Batterien. Aufgrund des Energiespeichers 31 können die Antriebssteuerung und die Antriebseinrichtung mit Gleichstrom versorgt werden.

Die Antriebssteuerung 24, die Antriebseinrichtung 26 sowie der Energiespeicher 31 sind bevorzugt räumlich kompakt zueinander angeordnet und beispielsweise in dem Lastaufnahmemittel 12 vorgesehen. Alternativ können diese Komponenten auch unterhalb im oder am Lastaufnahmemittel 12 angeordnet sein.

Die Energiespeicher 31 können an einer separat zur Hebevorrichtung 11 angeordneten Ladestation aufgeladen werden. Dadurch können während dem Betrieb der Hebevorrichtung 11 einzelne Energiespeicher geladen werden. Somit kann immer ein voll aufgeladener Energiespeicher 31 zum Austausch bereitstehen.

Die Antriebssteuerung 24 oder der Energiespeicher 31 kann zusätzlich einen Anschluss aufweisen, an dem ein Stromkabel oder Ladekabel 30 anschließbar ist. Dieses Ladekabel 30 wird bevorzugt entlang dem Hubelement 14 zum Boden und zu einer Einspeisungsquelle geführt. Durch dieses Ladekabel 30 kann ein Ladestrom bereitgestellt werden, so dass über eine Ladeschaltung der Energiespeicher 31 aufgeladen wird.

Die Schnellwechseleinrichtung 32 ist perspektivisch in den Figuren 2a und b dargestellt. Diese Schnellwechseleinrichtung 32 umfasst einen Aufnahmerahmen 33, der gemäß dem Ausführungsbeispiel als Stecksockel ausgebildet ist. An dem Aufnahmeraum 33 ist eine Nase oder ein Vorsprung 34 vorgesehen, der einer komplementären Vertiefung 35 am Energiespeicher 31 entspricht. Dadurch wird sichergestellt, dass der Energiespeicher 31 nur in einer definierten Steckposition in den Aufnahmerahmen 33 einsetzbar ist und eine elektrische Kontaktierung des Energiespeichers 29 zur Schnellwechseleinrichtung 32 erfolgt. An dem Energiespeicher 31 sind bevorzugt federgelagerte Kontaktstifte 38 als elektrische Kontakte angeordnet, welche im verriegelten Zustand des Energiespeichers 31 zur Schnellwechseleinrichtung 32 an den Kontaktelementen 37 im Aufnahmeraum 33 angreifen. Die Schnellwechseleinrichtung 32 ist über die Kontaktelemente 37 mit der Antriebssteuerung 24 verbunden. Zum einfachen Wechseln des Energiespeichers 31 ist ein Verriegelungselement 41 beziehungsweise ein Schnapp- oder Rasthaken vorgesehen. Durch einfaches Aufstecken des Energiespeichers 31 auf die Schnellwechseleinrichtung 32 erfolgt eine Kontaktierung sowie bevorzugt eine selbständige Verriegelung des Verriegelungselementes 41 an dem Energiespeicher 29.

In Figur 3 ist eine Hebevorrichtung 11 dargestellt, bei der abweichend zu Figur 1 die Anordnung der Antriebssteuerung 24, der Antriebseinrichtung 26, des Energiespeichers 31 und der Schnellwechseleinrichtung 32 an dem Hubelement 14 vorgesehen sind. Dabei ist bevorzugt vorgesehen, dass die einzelnen Komponenten zwischen den beiden benachbart zueinander angeordneten Scherenhebeln 16 integriert sind. Insbesondere sind die einzelnen Komponenten an einer Haltevorrichtung befestigt, welche zwischen den beiden Scherenhebeln 16 befestigbar ist. Dadurch kann eine Anordnung geschaffen werden, bei welcher die Komponenten in einer abgesenkten Form zwischen den beiden Scherenhebeln 16 verbleiben und ebenso wie die Scherenhebel 16 selbst in die Lastaufnahme 12 zumindest teilweise eintauchen können. Die Haltevorrichtung ist bevorzugt als Tragstruktur oder Montageplatte ausgebildet, so dass die einzelnen Komponenten in einfacher Weise daran befestigt und einander zugeordnet werden können. Diese Haltevorrichtung kann gleichzeitig auch eine Leiterplatte umfassen oder aufnehmen, so dass unmittelbar nach der Montage der einzelnen Komponenten eine gleichzeitige elektrische Kontaktierung gegeben ist. Dadurch wird die Montagearbeit vereinfacht. Durch die Anordnung aller Komponenten auf der Haltevorrichtung kann ein modularer Aufbau ermöglicht sein.

Die Antriebssteuerung 24 und die Komponenten der Antriebseinrichtung 26 sind bevorzugt zwischen einem Kreuzungspunkt 19 des Scherenhebels 16 und einer Lagerachse vorgesehen, durch welche die Scherenhebel 16 schwenkbar an der Lastaufnahme 12 angeordnet sind. Diese Anordnung ermöglicht, dass innerhalb den Scherenhebeln 16 der Hubzylinder und die Schenkel 21 in einer Ruheposition oder abgesenkten Position angeordnet sein können und in der zweiten Hälfte die Antriebssteuerung 24 sowie die Antriebseinrichtung 26 mit deren Komponenten. In Abhängigkeit der konstruktiven Ausgestaltung des Hubelementes 14 beziehungsweise der Anordnung des hydraulischen Zylinders 23 können auch alternative Positionierungen der Haltevorrichtung zwischen den Scherenhebeln oder Schenkeln vorgesehen sein. Des Weiteren kann alternativ vorgesehen sein, dass einzelne Komponenten zwischen den Scherenschenkeln 16 und/oder den Schenkeln 21 und ein Teil der Komponenten in der Lastaufnahme 12 oder an der Lastaufnahme 12 angeordnet sind.

In Figur 4 ist eine alternative Ausführungsform der Hebevorrichtung 11 zu den Ausführungsformen gemäß den Figuren 1 und 3 dargestellt. Bei dieser Ausführungsform ist vorgesehen, dass die Antriebssteuerung 24 und die Antriebseinrichtung 26 innerhalb eines Arbeitsbereiches der Lastaufnahme 12 oder des Hubelementes 14, insbesondere am Boden, angeordnet sind. Beispielsweise sind die Antriebssteuerung 24 und Antriebseinrichtung 26 derart zur Bodenbefestigung 17 vorgesehen, dass bei einer abgesenkten Lastaufnahme 12 die einzelnen Komponenten von der Lastaufnahme 12 überdeckt und geschützt werden. Diese Positionierung ist nur beispielhaft und kann verschiedene Positionen entlang der Lastaufnahme 12 einnehmen. Bevorzugt können die einzelnen Komponenten der Antriebssteuerung 24 und Antriebseinrichtung 26 wiederum auf einer Haltevorrichtung vorgesehen sein.

## Patentansprüche

1. Hebevorrichtung zum Anheben von Lasten, insbesondere von Fahrzeugen, mit einem Lastaufnahmemittel (12), welches mit zumindest einem Hubelement (14) auf und ab bewegbar ist, mit einer Antriebseinrichtung (26), welche von einer Antriebssteuerung (24) angesteuert wird, wobei an dem Hubelement (14) oder der Lastaufnahme (12) ein Energiespeicher (31) vorgesehen ist, der die Antriebssteuerung (24) und die Antriebseinrichtung (26) mit Energie versorgt, und **dadurch gekennzeichnet,**
- **dass** der Energiespeicher (31) an einer Schnellwechseleinrichtung (32) anschließbar ist, welche an der Lastaufnahme (12) oder dem Hubelement (14) angeordnet ist,
- **dass** ein Aufnahmerahmen (33) der Schnellwechseleinrichtung (32) an einer Leiterplatte befestigt ist, welche Leiterbahnen aufweist, die von Kontaktelementen (37) der Schnellwechseleinrichtung (32) zur Antriebssteuerung (24) und/oder zum Elektromotor (27) der Antriebseinrichtung (26) und/oder zur hydraulischen Steuerung (29) führen, und
- **dass** die Leiterplatte Stromsensoren aufweist, durch welche vorzugsweise der Ladezustand des Energiespeichers (31) erfassbar ist.

2. Hebevorrichtung nach Anspruch 1, **dadurch gekennzeichnet, dass** die Antriebseinrichtung (26) zumindest ein Hydraulikaggregat (28) und eine hydraulische Steuerung (29) zum Antrieb eines hydraulischen Zylinders (23) und vorzugsweise einen Elektromotor (27) aufweist, die an der Lastaufnahme (12) oder dem Hubelement (14) angeordnet sind.

3. Hebevorrichtung nach Anspruch 1, **dadurch gekennzeichnet, dass** die Antriebssteuerung (24) an der Lastaufnahme (12), dem Hubelement (14) oder innerhalb eines Arbeitsbereiches der Lastaufnahme (12) oder am Hubelement (14) angeordnet ist.

4. Hebevorrichtung nach Anspruch 3, **dadurch gekennzeichnet, dass** eine drahtlose Antriebssteuerung (24) vorgesehen ist.

5. Hebevorrichtung nach Anspruch 1, **dadurch gekennzeichnet, dass** das Hubelement (14) als Halbschere, Schere, Hubstempel oder aus zumindest zwei getrennt zueinander angeordneten Scherenhebeln (16) ausgebildet ist.

6. Hebevorrichtung nach Anspruch 1, **dadurch gekennzeichnet, dass** die Lastaufnahme (12) als Radgreifelement, als Tragarm oder als Fahrschiene ausgebildet ist.

7. Hebevorrichtung nach Anspruch 1, **dadurch gekennzeichnet, dass** an die Antriebssteuerung (24) oder den Energiespeicher (31) ein Ladekabel (30) anschließbar ist.

8. Hebevorrichtung nach einem der vorhergehenden Ansprüche, **dadurch gekennzeichnet, dass** die Antriebssteuerung (24) und/oder der Energiespeicher (31) und/oder die Schnellwechseleinrichtung (32) und/oder zumindest eine Komponente der Antriebseinrichtung (26) an einer Haltevorrichtung, insbesondere Montageplatte, angeordnet sind, die an der Lastaufnahme (12), dem Hubelement (14) oder im Arbeitsbereich der Lastaufnahme (12) oder des Hubelementes (14), insbesondere am Boden des Arbeitsbereiches, befestigt ist.

9. Hebevorrichtung nach Anspruch 5 oder 8, **dadurch gekennzeichnet, dass** die Halbschere oder Schere zwei parallel im Abstand zueinander angeordnete Scherenhebel (16) sowie im Kreuzungspunkt (19) schwenkbar gelagerte Schenkel (21) oder weitere Scherenhebel umfasst und dass zwischen den Scherenhebeln (16) zumindest der Energiespeicher (31) oder die Haltevorrichtung zumindest zur Aufnahme des Energiespeichers (31) angeordnet ist.

10. Hebevorrichtung nach Anspruch 1, **dadurch gekennzeichnet, dass** der Energiespeicher (31) eine Energiespeichersteuerung umfasst, die an oder in einem den Energiespeicher (31) aufnehmenden Gehäuse vorgesehen ist, und welche vorzugsweise den Ladezustand des Energiespeichers (31) überwacht.

11. Hebevorrichtung nach Anspruch 1, **dadurch gekennzeichnet, dass** der Energiespeicher (31) eine Ladeschaltung umfasst, die an oder in einem den Energiespeicher (31) aufnehmenden Gehäuse vorgesehen ist.

12. Hebevorrichtung nach Anspruch 1, **dadurch gekennzeichnet, dass** der Energiespeicher (31) zumindest eine Datenschnittstelle, insbesondere eine drahtlose Datenschnittstelle, aufweist, die mit der Antriebssteuerung (24) kommuniziert.

## Claims

1. Lifting device for lifting loads, particularly vehicles, with a load handling attachment (12), which is movable and down with at least one lifting element (14), with drive equipment (26), which is controlled by a drive control (24), wherein an energy storage device (31), which provides the drive control (24) and the drive equipment (26) with energy, is provided on the lifting element (14) or the load pick up (12, **characterised in**
- **that** the energy storage device (31) is attachable to a quick change device (32), which is arranged on the load pick up (12) or lifting element (14),
- **that** a mounting frame (33) of the quick change device (32) is attached to a printed circuit board, which comprises conducting paths, which lead from contact elements (37) of the quick change device (32) to the drive control (24) and/or to the electric motor (27) of the drive equipment (26) and/or to the hydraulic control (29), and
- **that** the printed circuit board comprises current sensors, through which, preferably, the state of charge of the energy storage device (31) is ascertainable.

2. Lifting device according to claim 1, **characterised in that** the drive equipment (26) comprises at least one hydraulic unit (28) and a hydraulic control (29) for driving a hydraulic cylinder (23) and preferably an electric motor (27), which are arranged on the load pick up (12) or on the lifting element (14).

3. Lifting device according to claim 1, **characterised in that** the drive control (24) is arranged on the load pick up (12), lifting element (14) or within a working area of the load pick up (12) or on the lifting element (14).

4. Lifting device according to claim 3, **characterised in that** a wireless drive control (24) is provided.

5. Lifting device according to claim 1, **characterised in that** the lifting element (14) is designed as half-scissors, scissors, a lift plunger, or formed by at least two scissor levers (16) spaced apart from each other.

6. Lifting device according to claim 1, **characterised in that** the load pick up (12) is designed as a mobile column element, a supporting arm or a rail.

7. Lifting device according to claim 1, **characterised in that** a charging cable (30) is attachable to the drive control (24) or the energy storage device (31) .

8. Lifting device according to any of the preceding claims, **characterised in that** the drive control (24) and/or the energy storage device (31) and/or the quick change device (32) and/or a component of the drive equipment (26) are attached to a holding device, particularly a mounting panel, which is attached on the load pick up (12), lifting element (14) or in the working area of the load pick up (12) or the lifting element (14), particularly on the floor of the working area.

9. Lifting device according to claim 5 or 8, **characterised in that** the half-scissors or scissors include two scissor levers (16) arranged in parallel and spaced apart from one another, as well as a bracket (21) swivel-mounted in the crossing point (19), or other scissor levers, and that between the scissor levers (16) at least the energy storage device (31) or the holding device is arranged for accommodating the energy storage device (31).

10. Lifting device according to claim 1, **characterised in that** the energy storage device (31) includes an energy storage control, which is provided on or in a housing which accommodates the energy storage device (31), and which preferably monitors the state of charge of the energy storage device (31).

11. Lifting device according to claim 1, **characterised in that** the energy storage device (31) includes a charging circuit, which is provided on or in a housing which accommodates the energy storage device (31).

12. Lifting device according to claim 1, **characterised in that** the energy storage device (31) comprises at least one data interface, particularly a wireless data interface, which communicates with the drive control (24).

## Revendications

1. Dispositif de levage destiné à soulever des charges, en particulier des véhicules, pourvu d'un dispositif porte-charge (12) qui peut monter et descendre grâce à au moins un élément de levage (14), pourvu d'un dispositif d'entraînement (26) qui est activé par une commande d'entraînement (24), un accumulateur d'énergie (31) qui alimente en énergie la commande d'entraînement (24) et le dispositif d'entraînement (26) étant prévu sur l'élément de levage (14) ou sur la réception de charge (12), et **caractérisé en ce que**
- l'accumulateur d'énergie (31) peut être raccordé à un dispositif de changement rapide (32) qui est disposé sur la réception de charge (12) ou sur l'élément de levage (14),
- un cadre récepteur (33) du dispositif de changement rapide (32) est fixé sur une carte imprimée qui présente des pistes conductrices lesquelles conduisent des éléments de contact (37) du dispositif de changement rapide (32) à la commande d'entraînement (24) et/ou au moteur électrique (27) du dispositif d'entraînement (26) et/ou à la commande hydraulique (29) et
- la carte imprimée présente des capteurs de courant qui permettent de saisir de préférence l'état de charge de l'accumulateur d'énergie (31).

2. Dispositif de levage selon la revendication 1, **caractérisé en ce que** le dispositif d'entraînement (26) présente au moins une unité hydraulique (28) et une commande hydraulique (29) destinée à commander un cylindre hydraulique (23) et de préférence un moteur électrique (27), lesquels sont disposés sur la réception de charge (12) ou sur l'élément de levage (14).

3. Dispositif de levage selon la revendication 1, **caractérisé en ce que** la commande d'entraînement (24) est disposée sur la réception de charge (12), sur l'élément de levage (14) ou à l'intérieur d'une zone de travail de la réception de charge (12) ou sur l'élément de levage (14).

4. Dispositif de levage selon la revendication 3, **caractérisé en ce qu'**il est prévu une commande d'entraînement (24) sans fil.

5. Dispositif de levage selon la revendication 1, **caractérisé en ce que** l'élément de levage (14) est réalisé en tant que demi-ciseaux, ciseaux, vérin de levage, ou à partir d'au moins deux leviers croisés (16) disposés séparément l'un de l'autre.

6. Dispositif de levage selon la revendication 1, **caractérisé en ce que** la réception de charge (12) est réalisée en tant qu'élément de prise sous roue, en tant que bras porteur ou en tant que rail de roulement.

7. Dispositif de levage selon la revendication 1, **caractérisé en ce qu'**un câble de charge (30) peut être raccordé à la commande d'entraînement (24) ou à l'accumulateur d'énergie (31).

8. Dispositif de levage selon l'une quelconque des revendications précédentes, **caractérisé en ce que** la commande d'entraînement (24) et/ou l'accumulateur d'énergie (31) et/ou le dispositif de changement rapide (32) et/ou au moins un composant du dispositif d'entraînement (26) sont disposés sur un dispositif de retenue, en particulier une plaque de montage, lequel est fixé sur la réception de charge (12), sur l'élément de levage (14) ou dans la zone de travail de la réception de charge (12) ou de l'élément de levage (14), en particulier sur le sol à l'intérieur de la zone de travail.

9. Dispositif de levage selon la revendication 5 ou 8, **caractérisé en ce que** les demi-ciseaux ou les ciseaux comprennent deux leviers croisés (16) disposés parallèlement entre eux selon un espacement donné ainsi que des branches (21) montées de manière à pouvoir pivoter au niveau du point d'intersection (19) ou d'autres leviers croisés, et **en ce qu'**au moins l'accumulateur d'énergie (31) ou le dispositif de retenue est disposé entre les leviers croisés (16) au moins pour loger l'accumulateur d'énergie (31).

10. Dispositif de levage selon la revendication 1, **caractérisé en ce que** l'accumulateur d'énergie (31) comprend une commande d'accumulateur d'énergie qui est prévue sur ou dans un boîtier logeant l'accumulateur d'énergie (31) et qui surveille de préférence l'état de charge de l'accumulateur d'énergie (31).

11. Dispositif de levage selon la revendication 1, **caractérisé en ce que** l'accumulateur d'énergie (31) comprend un circuit de charge qui est prévu sur ou dans un boîtier logeant l'accumulateur d'énergie (31).

12. Dispositif de levage selon la revendication 1, **caractérisé en ce que** l'accumulateur d'énergie (31) présente au moins une interface de données, en particulier une interface de données sans fil, qui communique avec la commande d'entraînement (24) .
